# FASCICULE DE BREVET EUROPEEN

(11) **EP 2 813 900 B1**
(45) Date de publication et mention de la délivrance du brevet: **13.12.2017**
(21) Numéro de dépôt: 14167475.4
(22) Date de dépôt: 08.05.2014
(51) Int. Cl.: G04B 3/04, G04B 29/04, G04B 37/10, G04B 37/22

(54) **Protection de composant de structure d'horlogerie**
Schutz für Komponente einer Uhrwerkstruktur
Protection of a structural component of a timepiece

(30) Priorité: 14.06.2013 EP 13171983
(43) Date de publication de la demande: 17.12.2014
(73) Titulaire: ETA SA Manufacture Horlogère Suisse, 2540 Grenchen (CH)
(72) Inventeur: Villar, Ivan, 2504 Bienne (CH); Kaelin, Laurent, 2615 Sonvilier (CH)
(74) Mandataire: Giraud, Eric

(56) Documents cités:
- WO-A1-01/40881
- CH-A- 131 146
- CH-A- 183 503
- CH-A- 188 684
- CH-A- 201 680
- CH-A- 497 724
- FR-A- 880 880
- FR-A- 1 024 708
- US-A- 420 919
- US-A- 991 552

## Description

### Domaine de l'invention

L'invention concerne un composant de structure de mouvement d'horlogerie, de dureté superficielle donnée, et comportant au moins un logement de révolution de profil donné et d'axe de révolution donné, ledit composant de structure comportant un dispositif de protection prévu pour la réception en appui d'une surface d'appui complémentaire d'un mobile dudit mouvement au niveau d'un plan théorique de réception.

L'invention concerne un mécanisme horloger comportant au moins un mobile comportant au moins une surface d'appui complémentaire, et comportant au moins un tel composant de structure, pour la réception d'au moins ledit mobile.

L'invention concerne encore une montre comportant un tel mécanisme horloger.

L'invention concerne le domaine des mécanismes horlogers.

### Arrière-plan de l'invention

Les mécanismes horlogers sont très sollicités en usure, et certains composants, réalisés notamment en alliage cuivreux, souffrent des frottements avec un composant antagoniste en matériau plus dur, alliage d'acier par exemple.

Ainsi, dans un mécanisme de remontage manuel, une tige manoeuvrée par la couronne entraîne, par un guidage radial, un pignon remontoir qui engrène sur une roue couronne transmettant la rotation à un rochet de barillet, directement ou au travers d'un rouage. Ce pignon remontoir, en général en acier, est guidé axialement en appui sur un chant de la platine du mouvement, généralement en laiton ou similaire. L'usure intervient rapidement au niveau de cette zone de contact, et peut nécessiter le remplacement de la platine, ce qui est coûteux.

Le document FR 880 880 A au nom de DEPERY décrit un montage d'axes de balanciers avec des pivots engagés dans des coussinets constitués par des vis creuses se fixant sur les platines, ces vis recevant axialement des vis axiales faisant office de contre-pivots.

Le document CH 188 684 A au nom de LA CHAMPAGNE décrit un palier amortisseur à coussinet lisse amortisseur épaulé.

Le document CH 201 680 A au nom de FELSA décrit un bouchon logé dans un alésage d'une platine et portant un pivot fixe distinct faisant saillie dans cet alésage. Une portée cylindrique solidaire de l'axe d'un mobile s'enfile sur ce pivot, l'axe s'emboîtant avec un faible ébat dans l'évidement constitué par l'alésage et ce pivot.

Le document FR 1 024 708 A au nom de ERISMAN décrit un pivot avec un revêtement de métal dur, notamment du chrome.

Le document WO 01/40881 A1 au nom de KS22 SA- ECOFFET décrit une couronne de montre vissée sur une douille rapportée dans la boîte de montre.

Le document CH 497 724 A au nom de RECORD WATCH CO SA décrit un mécanisme de remontoir dont la position axiale de la tige est déterminée par un insert fixe élastiquement déformable.

Le document US 420 919 A au nom de RAUSCHENBACH décrit un remontoir muni d'un insert.

Le document CH 131 146 A au nom de GISIGER UHRENFABRIKATIONS décrit un remontoir comportant un manchon.

Le document US 991552 A au nom de SIM décrit une tige de remontoir et de mise à l'heure avec un manchon coulant agencé pour, selon sa position axiale, entraîner un pignon de remontoir ou un pignon de réglage. Ce manchon coulant comporte une gorge externe d'entraînement d'une première bascule, qui est agencée pour entraver ou autoriser, selon sa position angulaire, la course d'une deuxième bascule qui coopère avec l'extrémité axiale de la tige, ces deux bascules tendant à être repoussées l'une par rapport à l'autre par un ressort de compression.

Le document CH 183 503 A au nom de FABRIQUE D'EBAUCHES BERNOISES SA décrit un bâti est pourvu d'un coussinet en métal dur destiné à livrer passage à la tige de remontoir, formé par un élément tubulaire ajusté et maintenu dans un logement formé par la platine et un pont du bâti. Ce coussinet comporte une échancrure pour le passage de la tirette, et, sur son pourtour, des parties d'ajustage conformées de manière à empêcher le coussinet de tourner et de se déplacer axialement dans le bâti du mouvement.

### Résumé de l'invention

Plutôt que de changer le matériau de la platine, ce qui a une influence sur le coût du mouvement et sur son poids, l'invention se propose de modifier à moindres frais une platine existante pour lui assurer une longévité équivalente aux autres composants de la montre ou de la pièce d'horlogerie.

A cet effet, l'invention concerne un composant de structure de mouvement d'horlogerie, de dureté superficielle donnée, selon la revendication 1.

Dans une variante particulière, ce composant de structure est une platine de montre.

Dans une variante particulière, ce composant de structure est une carrure de montre.

Dans une variante particulière, ce composant de structure est un cercle d'encageage de montre.

L'invention concerne un mécanisme horloger comportant au moins un mobile comportant au moins une surface d'appui complémentaire, et comportant au moins un tel composant de structure, pour la réception de ce mobile.

Plus particulièrement ledit mécanisme horloger est un mécanisme de remontoir d'une montre.

L'invention concerne encore une montre comportant un tel mécanisme horloger.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, en section selon un plan passant par un axe de tige de remontoir, un dispositif de protection d'un composant de structure, notamment d'une platine, selon l'invention, dans une application particulière à la protection d'un chant de platine servant de face d'appui à un mobile tel qu'un pignon remontoir, dans un mécanisme de remontage horloger, par l'interposition d'un insert particulier entre la platine et ce mobile, en appui sur une surface de la platine ;
- la figure 2 représente, de façon schématisée et en section partielle selon un plan P en vue de bout suivant A, le dispositif de la figure 1 ;
- la figure 3 représente, de façon schématisée et en section selon le plan de coupe de la figure 1, vue selon B, le dispositif de la figure 1 ;
- la figure 4 représente, de façon schématisée et en vue de dessus selon la direction C, le dispositif de la figure 1 ;
- la figure 5 représente, de façon schématisée et en perspective, un insert voisin de l'invention, pouvant convenir au dispositif de la figure 1, comportant une face d'indexage angulaire sur la platine ;
- la figure 6 représente, de façon schématisée et en perspective, une variante d'insert selon l'invention, convenant au dispositif de la figure 1, comportant deux faces d'indexage angulaire perpendiculaires l'une à l'autre ;
- la figure 7 représente, de façon schématisée et en perspective, une autre variante d'insert selon l'invention, convenant au dispositif de la figure 1, comportant deux faces d'indexage angulaire perpendiculaires l'une à l'autre, et une troisième face parallèle à l'une d'elles ;
- la figure 8 représente, de façon schématisée et de dessus, de façon analogue à la figure 4, une autre variante de mécanisme où la platine comporte une encoche dans laquelle est enfilé un insert par le dessus;
- la figure 9 représente, de façon schématisée et en perspective, un autre insert voisin de l'invention, en forme de cavalier, pouvant convenir au mécanisme de la figure 8 ;
- la figure 10 représente, sous la forme d'un schéma-blocs, une montre comportant un mouvement avec une plaine équipée d'un dispositif de protection contre l'usure due au frottement d'un mobile.

### Description détaillée des modes de réalisation préférés

L'invention concerne le domaine des mécanismes horlogers, dans lesquels un mobile en fonctionnement est théoriquement en appui direct ou indirect, au niveau d'une surface théorique de référence, généralement plane, par rapport à un autre composant, que l'on appelle ici composant de structure.

On appelle ici mobile tout composant horloger monté mobile en rotation ou/et translation dans un mécanisme.

On comprend que le composant de structure selon l'invention peut prendre diverses formes. Il peut constituer une platine au sens usuel du terme, ou tout composant de mouvement d'horlogerie, ou encore tout composant d'habillage d'horlogerie, soumis à une usure par frottement. Le but de l'invention est de préserver de composant de structure, en particulier quand il est coûteux, en raison de sa complexité d'usinage et/ou de son matériau, par exemple une platine ou une boîte de montre en or.

L'invention concerne un composant de structure 2 de mouvement d'horlogerie 3, de dureté superficielle donnée, et comportant au moins un logement de révolution 8 de profil donné et d'axe de révolution donné.

Ce composant de structure 2 comporte un dispositif de protection 1, qui est prévu pour la réception en appui d'une surface d'appui complémentaire 51 d'un mobile 5 du mouvement 3 au niveau d'une surface théorique de réception, et plus particulièrement d'un plan théorique d'appui.

Pour assurer la protection d'un tel composant de structure, le dispositif de protection 1 selon l'invention comporte au moins un insert de protection 6 pour la protection d'un tel logement de révolution 8. Cet insert 6 comporte au moins une surface de glissement 7 de dureté superficielle supérieure à la dureté superficielle donnée du composant de structure 2. L'insert 6 comporte au moins, autour d'un axe de révolution D, coïncidant avec l'axe de révolution donné du composant 2, un usinage de révolution complémentaire à ce profil donné.

Selon l'invention, cet insert 6 comporte au moins une première surface d'indexage complémentaire 61 plane et parallèle à cet axe de révolution D, et au moins une deuxième surface d'indexage complémentaire 62 plane et parallèle à l'axe de révolution D.

Selon l'invention la deuxième surface d'indexage complémentaire 62 est perpendiculaire ou oblique par rapport à cette première surface d'indexage complémentaire 61.

Et au moins la première surface d'indexage complémentaire 61 constitue une telle surface de glissement 7 de dureté superficielle supérieure à la dureté superficielle donnée.

Un tel insert 6 est rapporté sur ou dans ce composant de structure 2 au niveau d'un tel logement 8, de façon à ce que sa surface de glissement 7 plane coïncide géométriquement avec cette surface théorique de réception, et plus particulièrement ce plan théorique de réception.

Ce composant de structure 2 comporte une surface d'arrêt en rotation, qui est agencée pour coopérer avec une surface complémentaire d'arrêt en rotation que comporte l'insert 6, lequel insert 6 est maintenu fixe par rapport au composant de structure 2 après son montage initial dans ou sur ce composant de structure 2, et de façon à maintenir le mobile 5 à distance du composant de structure 2 et sans contact avec lui. Cet insert 6 est amovible pour son échange en cas d'usure. On comprend que l'insert 6, en position de service, est en position fixe par rapport au composant de structure 2, dont il n'est démonté que pour son échange après usure.

Dans une variante particulière illustrée par les figures, les moyens d'arrêt en rotation comportent au moins une première surface d'indexage 21 plane, qui est agencée pour coopérer en appui avec une première surface d'indexage complémentaire 61 plane que comporte l'insert 6, et qui appartient à ces moyens complémentaires d'arrêt en rotation.

Cet insert 6 est de préférence positionné en appui axial, ou bien en appui sur au moins une surface d'appui 20 du composant de structure 2 tel que visible sur les figures 1 à 4, ou bien dans un logement 8 du composant de structure 2 tel que visible sur la figure 8.

L'insert 6 n'est pas solidarisé avec le composant de structure 2, ce qui autorise son remplacement éventuel.

Dans le mode de réalisation préféré de l'invention, tel que visible sur les figures 1 à 4, et 8, le composant de structure 2 comporte au moins une telle première surface d'indexage 21, qui est agencée pour coopérer en appui avec une telle première surface d'indexage complémentaire 61 que comporte l'insert 6. Sur les figures 1 à 4, l'insert 61 comporte une surface d'indexage complémentaire 61 unique, qui est réalisée sous forme plane, ou encore dans une réalisation voisine de l'invention visible sur la figure 5, la première surface d'indexage 21 est alors une partie plate. Il est ainsi facile d'indexer angulairement l'insert 6 par rapport à la composant de structure 2, et de définir sa position relative, ici selon la direction C de la figure 1. Quand, comme sur les figures, le composant de structure 2 comporte un alésage 29, et l'insert 6 comporte un alésage 69, il est ainsi facile de les positionner l'un par rapport à l'autre, et notamment de les mettre dans un même plan si on en recherche l'alignement.

Dans l'application particulière, non limitative, à un mécanisme de remontoir, et illustrée par les figures, l'insert 6 est centré dans un chambrage du mobile 5, lequel est ici un pignon remontoir. Un décrochement avec un plat, constituant cette première surface d'indexage complémentaire 61, sur l'insert 6, permet de bloquer celui-ci angulairement sur le composant de structure 2. Le dispositif de protection 1 est conçu pour une insertion verticale, c'est-à-dire selon la direction C de la figure 1, qui est très simple et ne nécessite aucun pré-montage de l'insert 6 sur le composant de structure 2.

Le matériau de l'insert 6 peut être choisi parmi alliages cuivreux, alliages d'aciers, matériaux synthétiques, rubis artificiels, ou autres.

Dans une variante très économique de l'invention, l'insert 6 visible sur les figures 1 à 4 comporte un corps principal de révolution 6 en forme de rondelle, porteur d'au moins un alésage 69, et, saillant de ce corps 6, un bossage 65 comportant une telle surface d'indexage complémentaire 61. L'insert 6 est ainsi ébauché sous forme d'une rondelle décolletée, et est fini par un simple fraisage délimitant, d'une part la surface d'indexage complémentaire 61, et d'autre part une surface d'appui complémentaire 60 destinée à venir en appui sur la surface d'appui 20 de la composant de structure 2. On peut aussi réaliser cet insert 6 par étampage, ou encore par injection plastique. Il est tout aussi facile de transformer une platine existante, par fraisage latéral d'un dégagement correspondant à l'épaisseur E du corps 6 de l'insert 6, et par fraisage surfacique éventuel de la une première surface d'indexage 21, dans le cas où le composant de structure 2 considérée n'est pas plan dans cette zone.

Dans une variante, le composant de structure 2 comporte au moins une deuxième surface d'indexage 22 agencée pour coopérer en appui avec une deuxième surface d'indexage complémentaire 62 que comporte l'insert 6. Tel que visible sur la figure 6 illustrant un exemple non limitatif de réalisation, la deuxième surface d'indexage 22 est distincte de la première surface d'indexage 21. On rappelle que, selon l'invention, la deuxième surface d'indexage complémentaire 62 est distincte de la première surface d'indexage complémentaire 61. Dans ce même exemple de la figure 6, la deuxième surface d'indexage 22 est plane et oblique par rapport à ladite première surface d'indexage 21 qui est plane, et la deuxième surface d'indexage complémentaire 62 est plane et oblique par rapport à la première surface d'indexage complémentaire 61 qui est plane. Et, plus particulièrement, la deuxième surface d'indexage 22 est perpendiculaire par rapport à la première surface d'indexage 21, et la deuxième surface d'indexage complémentaire 62 est perpendiculaire par rapport à la première surface d'indexage complémentaire 61. Cette disposition permet, ainsi, un positionnement tridimensionnel précis de l'insert 6 par rapport au composant de structure 2, ainsi que le bon alignement de leurs éventuels alésages respectifs 69 et 29. La figure 7 illustre encore une autre variante d'insert 6 comportant deux faces d'indexage angulaire 61 et 62 perpendiculaires l'une à l'autre, et une troisième face 63 parallèle à l'une d'elles 62.

Dans de nombreuses applications horlogères, et notamment dans l'application illustrée par les figures d'un mouvement 3 comportant un mécanisme de remontoir, le composant de structure 2 comporte au moins un alésage 29 selon un axe D pour le guidage en pivotement d'une tige 9. Aussi l'emploi d'un insert 6 selon l'invention peut-il permettre, outre la protection de la face de chant du composant de structure 2, de moins solliciter en usure cet alésage 29, en assurant au moins une portée de guidage d'une telle tige 9.

A cet effet, l'insert 6 comporte avantageusement au moins un alésage 69 pour le guidage en pivotement d'une tige 9. De façon particulière, cet alésage 69 est traité ou revêtu avec un traitement ou un revêtement anti-usure, ou bien l'insert 6 est lui-même équipé d'une bague, comportant l'alésage 69, cette bague étant dans un matériau adéquat ou traitée ou revêtue avec un traitement ou un revêtement anti-usure.

Le dispositif de protection 1 est avantageusement utilisé dans un mécanisme où l'alésage 69 de l'insert 6 et l'alésage 29 du composant de structure 2 sont alignés en position d'assemblage de l'insert 6 sur le composant de structure 2.

Dans une variante particulière, le composant de structure est une platine de montre.

Dans une variante particulière, le composant de structure est une carrure de montre.

Dans une variante particulière, le composant de structure est cercle d'encageage de montre.

L'invention concerne un mécanisme horloger 10 comportant au moins un mobile 5 comportant au moins une surface d'appui complémentaire 51, et comportant un tel composant de structure 2 et/ou un tel insert 6, pour la réception de ce mobile 5.

Un mouvement d'horlogerie 3 comportant un tel mécanisme horloger 10 comporte avantageusement un tel composant de structure 2, qui est agencé pour recevoir, dans un même sens d'insertion lors de l'assemblage, l'insert 6 et le mobile 5, de préférence perpendiculairement à l'axe de révolution donné du composant 2, avec lequel sera aligné l'axe de révolution D de l'insert 6, et selon la direction C de la figure 1, et comporte une chambre 80 (en recul d'une surface frontale 4) dans laquelle au moins l'insert 6 est mobile dans un plan perpendiculaire à l'axe D en l'absence d'une tige 9, et dans laquelle cet insert 6 est immobilisé dans une position unique lors de l'insertion d'une telle tige 9 dans l'alésage 69 de l'insert 6 et l'alésage 29 du composant de structure 2.

La surface de glissement 7 de l'insert 6 est, de préférence, perpendiculaire à l'axe D.

Le cas particulier des figures illustre un mécanisme de remontoir 10 d'une montre 30, le mobile 5 est un pignon de remontoir, et le composant de structure 2 comporte un alésage 29 selon un axe D pour le guidage en pivotement d'une tige 9 de remontoir, laquelle est aussi guidée dans un alésage 69 de l'insert 6 quand celui-ci est en position d'appui et de butée sur le composant de structure 2 pour le guidage en pivotement d'une telle tige 9.

L'invention concerne encore un mouvement d'horlogerie 3 comportant au moins un tel mécanisme 10 et/ou un tel composant de structure 2 équipé d'un tel dispositif de protection 1 pour sa protection lors du mouvement d'un mobile 5 que comporte ce mouvement 3, et dont l'insert 6 est, ou bien maintenu dans le composant de structure 2 par une tige 9 insérée à la fois dans un alésage 29 d'axe D de la platine et dans un alésage 69 de cet insert 6 aligné avec l'alésage 29 de la composant de structure 2, ou bien mobile par rapport au composant de structure 2 selon un plan perpendiculaire à l'axe D.

L'invention concerne encore une montre 30 comportant un tel mouvement d'horlogerie 3 et/ou un tel mécanisme horloger 10.

Ainsi, l'invention permet d'éliminer l'usure du composant de structure, notamment dans un mécanisme de remontage manuel. Elle permet la réutilisation d'un composant de structure, notamment d'une platine, existant au prix d'infimes transformations, avec un insert de réalisation très peu coûteuse. Les seules interventions d'après-vente concernent l'insert, et non plus le composant de structure.

## Revendications

1. Composant de structure (2) de mouvement d'horlogerie (3), de dureté superficielle donnée, et comportant au moins un logement de révolution (8) de profil donné et d'axe de révolution donné, ledit composant de structure (2) comportant un dispositif de protection (1) prévu pour la réception en appui d'une surface d'appui complémentaire (51) d'un mobile (5) dudit mouvement (3) au niveau d'un plan théorique de réception, ledit dispositif de protection (1) comportant au moins un insert (6) rapporté sur ou dans ledit composant de structure (2) au niveau d'un dit logement (8) pour la protection dudit logement (8), ledit insert (6) comportant au moins une surface de glissement (7) plane de dureté superficielle supérieure à ladite dureté superficielle donnée, et comportant au moins, autour d'un axe de révolution (D) agencé pour coïncider avec ledit axe de révolution donné (D), un usinage de révolution complémentaire audit profil donné, ledit insert (6) comportant au moins une première surface d'indexage complémentaire (61) plane et parallèle audit axe de révolution (D), et au moins une deuxième surface d'indexage complémentaire (62) plane et parallèle audit axe de révolution (D) et perpendiculaire ou oblique par rapport à ladite première surface d'indexage complémentaire (61), au moins ladite première surface d'indexage complémentaire (61) constituant une dite surface de glissement (7) de dureté superficielle supérieure à ladite dureté superficielle donnée, de façon à ce que la dite surface de glissement (7) plane coïncide avec ledit plan théorique de réception, ledit composant de structure (2) comporte une surface d'arrêt en rotation agencée pour coopérer avec une surface complémentaire d'arrêt en rotation que comporte ledit insert (6), lequel insert (6) étant maintenu fixe par rapport audit composant de structure (2) après son montage initial dans ou sur ledit composant de structure (2), et ledit insert (6) étant agencé de façon à maintenir ledit mobile (5) à distance dudit composant de structure (2) et sans contact avec lui, et lequel insert (6) étant amovible pour son échange en cas d'usure.

2. Composant de structure (2) selon la revendication 1, **caractérisé en ce que** ladite surface complémentaire d'arrêt en rotation dudit insert (6) coïncide avec ladite première surface d'indexage complémentaire (61) plane, et **en ce que** ladite surface d'arrêt en rotation dudit composant de structure (2) comporte au moins une première surface d'indexage (21) plane agencée pour coopérer en appui avec ladite première surface d'indexage complémentaire (61).

3. Composant de structure (2) selon la revendication 1 ou 2, **caractérisé en ce que** ledit insert (6) est positionné en position fixe, en appui axial, ou bien sur au moins une surface d'appui (20) dudit composant de structure (2), ou bien dans ledit logement (8) dudit composant de structure (2).

4. Composant de structure (2) selon l'une des revendications 1 à 3, **caractérisé en ce que** ledit composant de structure (2) comporte au moins une deuxième surface d'indexage (22) agencée pour coopérer en appui avec ladite deuxième surface d'indexage complémentaire (62) dudit insert (6).

5. Composant de structure (2) selon la revendication 4, **caractérisé en ce que** ladite deuxième surface d'indexage (22) est distincte de ladite première surface d'indexage (21).

6. Composant de structure (2) selon la revendication 5, **caractérisé en ce que** ladite deuxième surface d'indexage (22) est plane et oblique par rapport à ladite première surface d'indexage (21) qui est plane, et **en ce que** ladite deuxième surface d'indexage complémentaire (62) est oblique par rapport à ladite première surface d'indexage complémentaire (61).

7. Composant de structure (2) selon la revendication 5, **caractérisé en ce que** ladite deuxième surface d'indexage (22) est perpendiculaire par rapport à ladite première surface d'indexage (21), et **en ce que** ladite deuxième surface d'indexage complémentaire (62) est perpendiculaire par rapport à ladite première surface d'indexage complémentaire (61).

8. Composant de structure (2) selon l'une des revendications 1 à 7, **caractérisé en ce que** ledit composant de structure (2) comporte au moins un alésage (29), selon ledit axe de révolution donné, pour le guidage en pivotement d'une tige (9).

9. Composant de structure (2) selon l'une des revendications 1 à 8, **caractérisé en ce que** ledit insert (6) comporte au moins un alésage (69) pour le guidage en pivotement d'une tige (9).

10. Composant de structure (2) selon les revendications 8 et 9, **caractérisée en ce que** ledit alésage (69) dudit insert (6) et ledit alésage (29) dudit composant de structure (2) sont alignés en position d'assemblage dudit insert (6) sur ledit composant de structure (2).

11. Composant de structure (2) selon la revendication 9 ou 10, **caractérisé en ce qu'**il comporte une chambre (80) dans laquelle ledit insert (6) est insérable dans un plan perpendiculaire audit axe de révolution donné en l'absence d'une dite tige (9), et dans laquelle ledit insert (6) est immobilisé dans une position unique lors de l'insertion d'une dite tige (9) dans ledit alésage (69) dudit insert (6) et ledit alésage (29) de ladite composant de structure (2), de façon à maintenir ledit insert (6) est fixe par rapport audit composant de structure (2) après son montage dans ou sur ledit composant de structure (2) et après l'insertion de ladite tige (9).

12. Composant de structure (2) selon l'une des revendications 8, 10, ou 11, **caractérisé en ce que** ladite surface de glissement (7) est perpendiculaire audit axe (D).

13. Composant de structure (2) selon l'une des revendications 1 à 12, **caractérisé en ce qu'**il est une platine de montre.

14. Composant de structure (2) selon l'une des revendications 1 à 12, **caractérisé en ce qu'**il est une carrure de montre.

15. Composant de structure (2) selon l'une des revendications 1 à 12, **caractérisé en ce qu'**il est un cercle d'encageage de montre.

16. Mécanisme horloger (10) comportant au moins un mobile (5) comportant au moins une surface d'appui complémentaire (51), et comportant au moins un dit composant de structure (2) selon l'une des revendications 1 à 15 pour la réception dudit mobile (5).

17. Mécanisme horloger (10) selon la revendication 16, **caractérisé en ce qu'**il est un mécanisme de remontoir (10) d'une montre (30), **en ce que** ledit mobile (5) est un pignon de remontoir, et **en ce que** ledit composant de structure (2) comporte un alésage (29), selon un axe de révolution donné sur lequel est aligné ledit axe de révolution (D) dudit insert (6), pour le guidage en pivotement d'une tige (9) de remontoir, laquelle est aussi guidée dans un alésage (69) dudit insert (6) quand celui-ci est en position d'appui et de butée sur ledit composant de structure (2) pour le guidage en pivotement d'une tige (9).

18. Montre (30) comportant un dit mécanisme horloger (10) selon la revendication 16 ou 17.

## Patentansprüche

1. Strukturkomponente (2) für ein Uhrwerk (3) mit gegebener Oberflächenhärte und umfassend mindestens einen rotationssymmetrischen Aufnahmeraum (8) mit gegebenem Profil und mit gegebener Drehachse, wobei die Strukturkomponente (2) eine Schutzvorrichtung (1) umfasst, die für die abstützende Aufnahme einer komplementären Abstützoberfläche (51) eines Drehteils (5) des Werks (3) auf Höhe einer theoretischen Aufnahmeebene vorgesehen ist, wobei die Schutzvorrichtung (1) mindestens einen Einsatz (6) aufweist, der an die Strukturkomponente (2) auf Höhe eines Aufnahmesitzes (8) zum Schutz des Aufnahmeraums (8) angefügt oder in diese eingefügt ist, wobei der Einsatz (6) mindestens eine ebene Gleitoberfläche (7) mit einer Oberflächenhärte aufweist, die höher als die gegebene Oberflächenhärte ist, und um eine Drehachse (D), die so angeordnet ist, dass sie mit der gegebenen Drehachse (D) übereinstimmt, mindestens eine zu dem gegebenen Profil komplementäre rotationssymmetrische Bearbeitung aufweist, wobei der Einsatz (6) mindestens eine erste ebene, komplementäre Indexierungsoberfläche (61) aufweist, die zu der Drehachse (D) parallel ist, und mindestens eine zweite ebene, komplementäre Indexierungsoberfläche (62) aufweist, die zu der Drehachse (D) parallel und in Bezug auf die erste komplementäre Indexierungsoberfläche (61) senkrecht oder schräg ist, wobei mindestens die erste komplementäre Indexierungsoberfläche (61) eine Gleitoberfläche (7) mit einer Oberflächenhärte, die größer als die gegebene Oberflächenhärte ist, bildet, derart, dass die ebene Gleitoberfläche (7) mit der theoretischen Aufnahmeebene zusammenfällt, wobei die Strukturkomponente (2) eine Drehanschlagoberfläche aufweist, die dafür ausgelegt ist, mit einer komplementären Drehanschlagoberfläche, die der Einsatz (6) aufweist, zusammenzuwirken, wobei der Einsatz (6) in Bezug auf die Strukturkomponente (2) nach seiner anfänglichen Montage in oder an der Strukturkomponente (2) festgehalten wird und der Einsatz (6) dafür ausgelegt ist, das Drehteil (5) in einem Abstand von der Strukturkomponente (2) und ohne Kontakt damit zu halten, und wobei der Einsatz (6) für seinen Austausch im Verschleißfall entnehmbar ist.

2. Strukturkomponente (2) nach Anspruch 1, **dadurch gekennzeichnet, dass** die komplementäre Drehanschlagoberfläche des Einsatzes (6) mit der ebenen ersten komplementären Indexierungsoberfläche (61) zusammenfällt und dass die Drehanschlagoberfläche der Strukturkomponente (2) mindestens eine erste ebene Indexierungsoberfläche (21) aufweist, die dafür ausgelegt ist, mit der ersten komplementären Indexierungsoberfläche (61) abstützend zusammenzuwirken.

3. Strukturkomponente (2) nach Anspruch 1 oder 2, **dadurch gekennzeichnet, dass** der Einsatz (6) an einer festen Position in axialem Anschlag entweder an der mindestens einen Abstützoberfläche (20) der Strukturkomponente (2) oder in dem Aufnahmeraum (8) der Strukturkomponente (2) positioniert ist.

4. Strukturkomponente (2) nach einem der Ansprüche 1 bis 3, **dadurch gekennzeichnet, dass** die Strukturkomponente (2) mindestens eine zweite Indexierungsoberfläche (22) aufweist, die dafür ausgelegt ist, mit der zweiten komplementären Indexierungsoberfläche (62) des Einsatzes (6) zusammenzuwirken.

5. Strukturkomponente (2) nach Anspruch 4, **dadurch gekennzeichnet, dass** die zweite Indexierungsoberfläche (22) von der ersten Indexierungsoberfläche (21) verschieden ist.

6. Strukturkomponente (2) nach Anspruch 5, **dadurch gekennzeichnet, dass** die zweite Indexierungsoberfläche (22) eben ist und in Bezug auf die erste Indexierungsoberfläche (21), die eben ist, schräg ausgerichtet ist und dass die zweite komplementäre Indexierungsoberfläche (62) in Bezug auf die erste komplementäre Indexierungsoberfläche (61) schräg ausgerichtet ist.

7. Strukturkomponente (2) nach Anspruch 5, **dadurch gekennzeichnet, dass** die zweite Indexierungsoberfläche (22) in Bezug auf die erste Indexierungsoberfläche (21) senkrecht ist und dass die zweite komplementäre Indexierungsoberfläche (62) in Bezug auf die erste komplementäre Indexierungsoberfläche (61) senkrecht ist.

8. Strukturkomponente (2) nach einem der Ansprüche 1 bis 7, **dadurch gekennzeichnet, dass** die Strukturkomponente (2) mindestens eine Bohrung (29) in Richtung der gegebenen Drehachse aufweist, um einen Stift (9) rotatorisch zu führen.

9. Strukturkomponente (2) nach einem der Ansprüche 1 bis 8, **dadurch gekennzeichnet, dass** der Einsatz (6) mindestens eine Bohrung (69) aufweist, um einen Stift (9) rotatorisch zu führen.

10. Strukturkomponente (2) nach den Ansprüchen 8 und 9, **dadurch gekennzeichnet, dass** die Bohrung (69) des Einsatzes (6) und die Bohrung (29) der Strukturkomponente (2) in der Zusammenfügungsposition des Einsatzes (6) und der Strukturkomponente (2) aufeinander ausgerichtet sind.

11. Strukturkomponente (2) nach Anspruch 9 oder 10, **dadurch gekennzeichnet, dass** sie eine Kammer (80) aufweist, in die der Einsatz (6) in einer Ebene senkrecht zu der gegebenen Drehachse bei Abwesenheit eines Stifts (9) einsetzbar ist und in der der Einsatz (6) in einer eindeutigen Position beim Einsetzen eines Stifts (9) in die Bohrung (69) des Einsatzes (6) und in die Bohrung (29) der Strukturkomponente (2) festgesetzt wird, derart, dass der Einsatz (6) in Bezug auf die Strukturkomponente (2) nach seiner Montage in oder an der Strukturkomponente (2) und nach dem Einsetzen des Stifts (9) fixiert ist.

12. Strukturkomponente (2) nach einem der Ansprüche 8, 10 oder 11, **dadurch gekennzeichnet, dass** die Gleitoberfläche (7) zu der Achse (D) senkrecht ist.

13. Strukturkomponente (2) nach einem der Ansprüche 1 bis 12, **dadurch gekennzeichnet, dass** sie eine Uhrenplatine ist.

14. Strukturkomponente (2) nach einem der Ansprüche 1 bis 12, **dadurch gekennzeichnet, dass** sie ein Gehäusemittelteil einer Uhr ist.

15. Strukturkomponente (2) nach einem der Ansprüche 1 bis 12, **dadurch gekennzeichnet, dass** sie ein Gehäusepassungsreif einer Uhr ist.

16. Uhrenmechanismus (10), umfassend mindestens ein Drehteil (5), das mindestens eine komplementäre Abstützoberfläche (51) aufweist und umfassend mindestens eine Strukturkomponente (2) nach einem der Ansprüche 1 bis 15 für die Aufnahme des Drehteils (5).

17. Uhrenmechanismus (10) nach Anspruch 16, **dadurch gekennzeichnet, dass** er ein Aufzugmechanismus (10) für eine Uhr (30) ist, dass das Drehteil (5) ein Aufzugtrieb ist und dass die Strukturkomponente (2) eine Bohrung (29) längs einer gegebenen Drehachse aufweist, auf die die Drehachse (D) des Einsatzes (6) ausgerichtet ist, um einen Aufzugstift (9) rotatorisch zu führen, wobei dieser außerdem in einer Bohrung (69) des Einsatzes (6) geführt wird, wenn dieser in einer Abstütz- und Anschlagposition an der Strukturkomponente (2) für die rotatorische Führung eines Stifts (9) ist.

18. Uhr (30), umfassend einen Uhrenmechanismus (10) nach Anspruch 16 oder 17.

## Claims

1. Structural component (2) of a timepiece movement (3) having a given surface hardness, and including at least one housing (8) forming a surface of revolution generated by a given profile and a given axis of revolution, said structural component (2) including a protective device (1) arranged to receive in abutment a complementary bearing surface (51) of a mobile component (5) of said movement (3) on a theoretical receiving plane, said protective device (1) including at least one insert (6), assembled on or in said structural component (2) at a said housing (8) for the protection of said housing (8), said insert (6) including at least one flat, slide surface (7) having a surface hardness higher than said given surface hardness, and including at least one machined portion of revolution about an axis of revolution (D) arranged to coincide with said given axis of revolution (D), whose profile is complementary to said given profile, said insert (6) including at least a complementary first flat indexing surface (61) parallel to said axis of revolution (D), and at least a complementary second flat indexing surface (62) parallel to said axis of revolution (D) and perpendicular or oblique with respect to said complementary first indexing surface (61), at least said complementary first indexing surface (61) forming a said slide surface (7) having a surface hardness higher than said given surface hardness, so that said flat slide surface (7) coincides with said theoretical receiving plane, said structural component (2) includes a rotation stop surface arranged to cooperate with a complementary rotation stop surface comprised in said insert (6), said insert (6) being fixedly held in relation to said structural component (2) after the initial mounting thereof in or on said structural component (2), and said insert (6) being arranged to keep said mobile component (5) at a distance from said structural component (2) and out of contact therewith, and said insert (6) is removable for replacement due to wear.

2. Structural component (2) according to claim 1, **characterized in that** said complementary rotation stop surface of said insert (6) coincides with said complementary first flat indexing surface (61) and **in that** said rotation stop surface of said structural component (2) includes at least a first flat indexing surface (21) arranged to cooperate in abutment with said complementary first indexing surface (61).

3. Structural component (2) according to claim 1 or 2, **characterized in that** said insert (6) is positioned in a fixed position, in axial abutment, either on at least one bearing surface (20) of said structural component (2) or in said housing (8) of said structural component (2).

4. Structural component (2) according to any of claims 1 to 3, **characterized in that** said structural component (2) includes at least a second indexing surface (22) arranged to cooperate in abutment with said complementary second indexing surface (62) of said insert (6).

5. Structural component (2) according to claim 4, **characterized in that** said second indexing surface (22) is distinct from said first indexing surface (21).

6. Structural component (2) according to claim 5, **characterized in that** said second indexing surface (22) is flat and oblique in relation to said first indexing surface (21) which is flat, and **in that** said complementary second indexing surface (62) is oblique in relation to said complementary first indexing surface (61).

7. Structural component (2) according to claim 5, **characterized in that** said second indexing surface (22) is perpendicular to said first indexing surface (21), and **in that** said complementary second indexing surface (62) is perpendicular to said complementary first indexing surface (61).

8. Structural component (2) according to any of claims 1 to 7, **characterized in that** said structural component (2) includes at least one bore (29), on said given axis of revolution, for guiding the pivoting of a stem (9).

9. Structural component (2) according to any of claims 1 to 8, **characterized in that** said insert (6) includes at least one bore (69) for guiding the pivoting of a stem (9).

10. Structural component (2) according to claims 8 and 9, **characterized in that** said bore (69) of said insert (6) and said bore (29) of said structural component (2) are aligned in the assembly position of said insert (6) on said structural component (2).

11. Structural component (2) according to claim 9 or 10, **characterized in that** the component includes a chamber (80) into which said insert (6) is insertable in a plane perpendicular to said given axis of revolution in the absence of a said stem (9), and inside which said insert (6) is immobilised in a single position when a said stem (9) is inserted into said bore (69) of said insert (6) and said bore (29) of said structural component (2), so as to hold said insert (6) immobile in relation to said structural component (2) after the assembly thereof in or on said structural component (2) and after the insertion of said stem (9).

12. Structural component (2) according to any of claims 8, 10 or 11, **characterized in that** said slide surface (7) is perpendicular to said axis (D).

13. Structural component (2) according to any of claims 1 to 12, **characterized in that** the component is a watch plate.

14. Structural component (2) according to any of claims 1 to 12, **characterized in that** the component is a watch case middle.

15. Structural component (2) according to any of claims 1 to 12, **characterized in that** the component is a watch casing ring.

16. Timepiece mechanism (10) including at least one mobile component (5) including at least one complementary bearing surface (51) and including at least one said structural component (2) according to any of claims 1 to 15 for receiving said mobile component (5).

17. Timepiece mechanism (10) according to claim 16, **characterized in that** the mechanism is a winding mechanism (10) for a watch (30), **in that** said mobile component (5) is a winding pinion, and **in that** said structural component (2) includes a bore (29), on a given axis of revolution on which is aligned said axis of revolution (D) of said insert (6), for guiding the pivoting of a winding stem (9), which is also guided in a bore (69) of said insert (6) when the latter is in a bearing and abutting position on said structural component (2) for guiding the pivoting of a stem (9).

18. Watch (30) including a timepiece mechanism (10) according to claim 16 or
